# EUROPÄISCHE PATENTANMELDUNG

(11) **EP 4 660 540 A1**
(43) Veröffentlichungstag der Anmeldung: **10.12.2025**
(21) Anmeldenummer: 25176694.5
(22) Anmeldetag: 15.05.2025
(51) Int. Cl.: F24C 15/16

(54) **GAREINRICHTUNG**

(30) Priorität: 04.06.2024 LU 103308; 04.06.2024 LU 103307; 17.06.2024 BE 202405359
(71) Anmelder: Miele & Cie. KG, 33332 Gütersloh (DE)
(72) Erfinder: Zurkuhlen, Johannes, 33442 Herzebrock-Clarholz (DE); Ludwig, Andreas, 33334 Gütersloh (DE)

(57) **Zusammenfassung**

Gareinrichtung (1) mit einem Gerätegrundkörper (2), wobei der Gerätegrundkörper (2) einen Garraum (3) mit einer Garraumöffnung (4) zum Befüllen des Garraums (3) umfasst und wobei in dem Garraum (3) eine Halteraufnahme (5) zum Aufnehmen wenigstens eines Gargutträgerhalters (6) vorgesehen ist. Dabei umfasst die Halteraufnahme (5) eine Durchgangsöffnung (7) in einer Garraumwandung (8), wobei ein Halteelement (9) des Gargutträgerhalters (6) im installierten Zustand die Durchgangsöffnung (7) in der Garraumwandung (8) durchgreift. In die Durchgangsöffnung (7) ist ein Dichtungsformteil (10) mit einer Aufnahme (11) für das Halteelement (9) eingesetzt. Die Durchgangsöffnung (7) ist in einer Verprägung (12) in der Garraumwandung (8) angeordnet, wobei ein Wandungsabschnitt (13) der Verprägung (12), in welchem die Durchgangsöffnung (7) angeordnet ist, unter einem Winkel (a) zu der Garraumwandung (8) steht, in welche die Verprägung (12) eingebracht ist.

## Beschreibung

Die vorliegende Erfindung betrifft eine Gareinrichtung mit wenigstens einem Gargutträgerhalter und mit wenigstens einem Gerätegrundkörper, wobei der Gerätegrundkörper wenigstens einen Garraum mit wenigstens einer Garraumöffnung zum Befüllen des Garraums umfasst und wobei in dem Garraum der wenigstens eine Gargutträgerhalter angeordnet ist, wobei in dem Garraum wenigstens eine Halteraufnahme zum Aufnehmen des wenigstens einen Gargutträgerhalters vorgesehen ist. Dabei umfasst die Halteraufnahme wenigstens eine Durchgangsöffnung in wenigstens einer Garraumwandung, wobei wenigstens ein Halteelement des Gargutträgerhalters im installierten Zustand die Durchgangsöffnung in der Garraumwandung wenigstens abschnittsweise durchgreift. Weiterhin ist in die Durchgangsöffnung wenigstens ein Dichtungsformteil mit wenigstens einer Aufnahme für das Halteelement eingesetzt. Die vorliegende Erfindung betrifft zudem ein Verfahren zur Installation eines Gargutträgerhalters in dem Garraum einer Gareinrichtung.

Gargeräte mit einem Garraum haben in der Regel Systeme zur Anordnung von Gargutträgern wie einem Backblech oder dergleichen. Solche Systeme bieten einem Benutzer in der Regel auch die Möglichkeit, einen oder auch mehrere Gargutträger in unterschiedlichen Höhen in dem Garraum anzuordnen.

Solche Systeme umfassen in der Regel einen Gargutträgerhalter, der je nach Ausgestaltung z. B. einen Auszug umfasst oder auch nur eine Einschubebene für einen Gargutträger bereitstellt. Dabei ist in der Regel auf jeder Seite des Garraums ein Gargutträgerhalter vorgesehen, sodass z. B. ein Backblech oder ein Rost in die beiden Gargutträgerhalter eingeschoben werden können bzw. von diesen gehalten wird.

Eine Art von Gargutträgerhaltern ist ein sogenanntes Traggitter. Ein solches Traggitter wird einfach mit in etwa rechtwinkelig zu der Einschubrichtung abstehenden Stäben in Öffnungen in der Garraumwand eingesteckt bzw. eingehängt. Um die Öffnung wieder abzudichten und auch ein Klappern zu vermeiden, sind in der zwischen Stab und Öffnung Silikonteile eingesteckt.

Schwere Lebensmittel und auch Zubehör im Garraum führen jedoch zu einer hohen Beladung und daher zu einer hohen Last auf dem Gargutträger, die dann auf die Gargutträgerhalter übertragen wird. Diese hohe Last kann dazu führen, dass die Gargutträgerhalter auf beiden Seiten von der Garraumwand weg in Richtung des Garraumes verkippen oder sogar verrutschen, sodass die Aufnahme der Gargutträgerhalter, insbesondere bei in die Garraumwand eingesteckten Traggittern, nicht mehr sicher ist. Dies resultiert insbesondere daraus, dass die durch die Garraumwand geführten Stäbe nicht stabil in dem in der Öffnung Angeordneten Silikonteil sitzen, da das Material bei zu großer Last nachgibt und gequetscht bzw. verdrängt wird. Das Silikonteil ist jedoch wir die Dichtigkeit notwendig.

Zudem kann sich bei zu hohen Lasten durch die Bewegung des Traggitters bzw. des Befestigungsstabes des Traggitters die Garraumwand zumindest mit Bereich der Öffnung verformen bzw. verziehen, was auch funktionell sehr nachteilig sein kann und zudem optisch nicht ansprechend ist.

Es ist daher die Aufgabe der vorliegenden Erfindung, ein Gargerät zur Verfügung zu stellen, bei welchem eine zuverlässigere Befestigung eines Gargutträgerhalters gewährleistet werden kann.

Diese Aufgabe wird gelöst durch eine Gareinrichtung mit den Merkmalen des Anspruchs 1. Bevorzugte Weiterbildungen der Erfindung sind Gegenstand der Unteransprüche. Weitere Vorteile und Merkmale der Erfindung ergeben sich aus den Ausführungsbeispielen.

Die erfindungsgemäße Gareinrichtung umfasst wenigstens einem Gerätegrundkörper, wobei der Gerätegrundkörper wenigstens einen Garraum mit wenigstens einer Garraumöffnung zum Befüllen des Garraums aufweist. In dem Garraum ist wenigstens eine Halteraufnahme zum Aufnehmen wenigstens eines Gargutträgerhalters vorgesehen, wobei die Halteraufnahme wenigstens eine Durchgangsöffnung in wenigstens einer Garraumwandung umfasst. Wenigstens ein Halteelement des Gargutträgerhalters durchgreift im installierten Zustand wenigstens abschnittsweise die Durchgangsöffnung in der Garraumwandung, wobei in der Durchgangsöffnung wenigstens ein Dichtungsformteil mit wenigstens einer Aufnahme für das Halteelement eingesetzt ist. Weiterhin ist die Durchgangsöffnung in wenigstens einer Verprägung in der Garraumwandung angeordnet, wobei ein Wandungsabschnitt der Verprägung, in welchem die Durchgangsöffnung angeordnet ist, unter einem Winkel zu der Garraumwandung steht, in welche die Verprägung eingebracht ist.

Ergänzend oder alternativ kann die Durchgangsöffnung auch unter einem Winkel zu einer Vertikal-Ebene des Gargutträgerhalters ausgerichtet sein, wobei die Vertikal-Ebene des Gargutträgerhalters durch die zur Aufnahme der Gargutträger vorgesehenen Tragelemente des Gargutträgerhalters definiert ist.

Allgemein ist bevorzugt, dass die Durchgangsöffnung unter einem Winkel einer vertikalen Ausrichtung angeordnet ist, wobei die Garraumwandungen bzw. Seitenwandungen in der Regel entlang der Vertikalen ausgerichtet sind.

Insbesondere umfasst die Halteraufnahme die Durchgangsöffnung, das Dichtungsformteil und die Stützeinrichtung.

Vorzugsweise sind wenigstens zwei Halteraufnahmen pro Gargutträgerhalter vorgesehen und es sind vorzugsweise wenigstens zwei Gargutträgerhalter in dem Garraum vorgesehen, insbesondere wenigstens ein Gargutträgerhalter an der linken Seitenwandung wenigstens ein Gargutträgerhalter an der rechten Seitenwandung.

Die erfindungsgemäße Gareinrichtung bietet viele Vorteile. Ein erheblicher Vorteil ist, dass durch die gewinkelte Anordnung der Durchgangsöffnung eine besonders sichere Aufnahme des Gargutträgerhalters im Garraum bzw. an der Garraumwandung erreicht werden kann. So kann erreicht werden, dass der Gargutträgerhalter besser in einer vorbestimmten Position fixiert wird, insbesondere auch wenn beispielsweise durch das Einschieben eines Gargutträgers bzw. eine höhere Last auf den Gargutträgerhalter wirkt.

Durch die gewinkelte Anordnung der Durchgangsöffnung wird das Risiko des Herausrutschens des Gargutträgerhalters aus der Halteraufnahme bzw. aus der Durchgangsöffnung reduziert bzw. vermieden wird. So kann auch bei einem hohen Lasteintrag auf den Gargutträgerhalter, beispielsweise durch das Aufstellen von schwerem Gargut auf einen in den Gargutträgerhalter eingesetzten Gargutträger eine sichere Aufnahme des Gargutträgerhalters bzw. des Gargutträgerhalters erreicht. Dies resultiert daraus, dass sich das in die Durchgangsöffnung eingeführte Halteelement mit der gewinkelt angeordneten Durchgsöffnungskante insbesondere bei Lasteintrag quasi verkantet.

Bevorzugt ist die Durchgangsöffnung vom Garraum aus gesehen nach unten ausgerichtet, bzw. steht in einem Winkel derart, dass die Öffnung zumindest leicht in Richtung der Garraumboden-Ebene außerhalb des Garraumes gerichtet ist. Durch die nach unten ausgerichtete Anordnung der Durchgangsöffnung wird der Gargutträger bei Lasteintrag vorteilhaft noch weiter in die Öffnung gedrückt und kann nicht in Richtung der Garraummitte herausrutschen. Eine Entnahme des Gargutträgerhalters kann demnach nur erfolgen, wenn der Gargutträgerhalter zumindest leicht nach oben angehoben bzw. entlastet wird.

Besonders bevorzugt liegt der Winkel zwischen 1° und 90°, vorzugsweise zwischen 1° und 45°, besonders bevorzugt zwischen 1° und 15° und insbesondere bei 5°. Je nach Ausgestaltung sind auch weitere Winkelbereiche bzw. Winkel zweckmäßig einsetzbar. Insbesondere kann zum Beispiel auch ein rechtwinklig von der im Wesentlichen vertikal stehenden Garraumwandung ausgerichteter Wandungsabschnitt bzw. eine derartige Verprägung vorgesehen sein, sodass auch eine darin eingebrachte Durchgangsöffnung rechtwinklig zur sonstigen Garraumwand angeordnet ist.

In vorteilhaften Weiterbildungen ist das Halteelement unter einem Winkel an dem Gargutträgerhalter angeordnet. So kann zusätzlich zu der Abwinkelung der Durchgangsöffnung über einen Winkel an dem Halteelement eine besonders zuverlässige Kraftwirkung zwischen Halteelementen und Durchgangsöffnung erreicht werden.

Bevorzugt umfasst das Halteelement wenigstens eine Abkantung, sodass wenigstens ein Endabschnitt des Halteelements unter einem Winkel zu dem restlichen Haltelement steht. Auch bei einer solchen Ausgestaltung kann bevorzugt eine besonders sichere Aufnahme des Gargutträgerhalters in der Durchgangsöffnung erreicht werden.

Besonders bevorzugt sind der Winkel des Wandungsabschnitts der Verprägung und der Winkel des Halteelements aufeinander abgestimmt. So kann vorzugsweise eine optimale Kraftwirkung zwischen Halteelement und Durchgangsöffnung erreicht bzw. vorgegeben werden.

Insbesondere sind der Winkel des Wandungsabschnitts und der Winkel des Halteelements im Wesentlichen gleich. Hierdurch kann bevorzugt ein besonders sicheres Eingreifen des Halteelements in die Durchgangsöffnung bzw. ein Zusammenwirken des Halteelements mit der Kante bzw. der Wandung im Randabschnitt der Durchgangsöffnung erreicht werden.

In zweckmäßigen Weiterbildungen liegt die Abkantung an dem Halteelement im installierten Zustand des Halteelements auf der dem Garraum abgewandten Seite der Garraumwandung. So wird erreicht, dass sie Abkantung an dem Ende des Halteelements vorliegt, welches durch die Durchgangsöffnung aus dem Garraum herausgeführt wird. Auch so kann erreicht werden, dass eine Klemmwirkung zwischen Garraumwandung bzw. Durchgangsöffnung und Halteelement entsteht, um eine besonders sichere Aufnahme des Gargutträgerhalters zu erreichen.

Besonders bevorzugt ist die Abkantung derart vorgesehen, dass wenigstens ein Abschnitt des Halteelements nach der Abkantung im installierten Zustand im Wesentlichen nach unten ausgerichtet ist. So kann ein Herausrutschen des Gargutträgerhalters bzw. der des Halteelements aus der Durchgangsöffnung effektiv vermieden bzw. das Risiko herauszurutschen reduziert.

In vorteilhaften Ausgestaltungen bildet wenigstens ein abgekanteter Abschnitt des Elements wenigstens einen Hinterschnitt bzw. eine Art Hinterschnitt. Hierdurch wird erreicht, dass der Gargutträgerhalter bzw. das Halteelement zumindest sobald Last darauf ausgeübt wird nicht mehr horizontal oder nach unten aus der Durchgangsöffnung gezogen werden kann.

Bevorzugt ist eine Mehrzahl von Abkantungen in das Halteelement einbracht, sodass wenigstens abschnittsweise eine Rundung an dem Halteelement vorliegt. So kann beispielsweise ein kontinuierlicher Kurvenverlauf an dem Halteelement vorgesehen sein.

Bevorzugt sind wenigstens zwei Halteelement vorgesehen, wobei die Abkantung an den wenigstens zwei Halteelementen vorgesehen sind, sodass die abgekanteten Abschnitte aufeinander zu oder voneinander weg zeigen. So kann zusätzlich oder auch alternativ zu einer Abkantung nach unten eine Klemmwirkung erreicht werden, wobei bei den aufeinander zu oder voneinander weg zeigenden Halteelementen eine Verklemmung in seitlicher Richtung erfolgt.

Ein Aspekt ist es, dass die Stützeinrichtung als ein vom Dichtungsformteil separates Bauteil ausgeführt ist und in das Dichtungsformteil eingesetzt werden kann. Darüber hinaus kann die Stützeinrichtung bei montiertem Gargutträgerhalter in dem Dichtungsformteil aufgenommen sein. Insbesondere stellt die Stützeinrichtung die Aufnahme für das Halteelement des Gargutträgerhalters bereit.

Ein Aspekt ist es, dass die Stützeinrichtung insbesondere als Stützring und/oder als Stützhülse ausgeführt ist.

Insbesondere sind wenigstens zwei Halteraufnahmen pro Gargutträgerhalter vorgesehen.

Ein erheblicher Vorteil ist, dass durch die Verwendung einer Stützeinrichtung in der Aufnahme des Dichtungsformteils eine besonders sichere und genaue Aufnahme des Gargutträgerhalters im Garraum bzw. an der Garraumwandung erreicht werden kann. Dies resultiert beispielsweise daraus, dass die Stützeinrichtung eine bessere Abstützung für das Halteelement des Gargutträgerhalters zur Verfügung stellt und eine einen stabileren Sitz ermöglicht, sodass der Gargutträgerhalter besser in einer vorbestimmten Position fixiert wird, insbesondere auch wenn beispielsweise durch das Einschieben eines Gargutträgers bzw. eine höhere Last auf den Gargutträgerhalter wirkt.

Bevorzugt ist die Stützeinrichtung formstabiler als das Dichtungsformteil. Dadurch wird erreicht, dass das in der Regel verformbar ausgestaltete Dichtungsformteil nicht durch das Halteelement unmittelbar verformt werden kann. Da das Halteelement nicht in direkt in der Aufnahme des Dichtungsformteils, sondern in der Stützeinrichtung angeordnet ist, wird eine bessere und formstabilere Aufnahme des Halteelements in der Halteraufnahme erreicht.

Besonders bevorzugt besteht die Stützeinrichtung wenigstens abschnittsweise aus Metall und/oder aus Kunststoff. Dabei ist insbesondere bei der Verwendung von Kunststoff vorgesehen, dass ein temperaturbeständiger Kunststoff verwendet wird.

Vorzugsweise können unabhängig von der Materialbeschaffenheit entsprechende Stützeinrichtung als Drehteil gefertigt sein.

In zweckmäßigen Ausgestaltungen besteht das Dichtungsformteil wenigstens abschnittsweise aus Silikon. Mittels des Dichtungsformteils kann insbesondere eine Abdichtung des Garraumes und vorzugsweise eine Abdichtung der Durchgangsöffnung in der Garraumwandung erreicht werden. Dieses insbesondere dann vorwirft, wenn die Gareinrichtung z. B. als Dampfgarer ausgebildet ist bzw. wenn wenigstens eine Dampffunktion von der Gareinrichtung zur Verfügung gestellt wird.

Bevorzugt ist wenigstens ein Außendurchmesser der Stützeinrichtung auf wenigstens einen Innendurchmesser der Aufnahme in dem Dichtungsformteil angepasst. Dabei ist insbesondere bevorzugt, dass die Durchmesser derart aufeinander angepasst sind, dass die Stützeinrichtung verliersicher in dem Dichtungsformteil aufgenommen ist.

In vorteilhaften Weiterbildungen weist der Außendurchmesser im Vergleich zum Innendurchmesser wenigstens ein geringes Übermaß auf. So kann insbesondere erreicht werden, dass die Stützeinrichtung mit einem gewissen Druck in die Aufnahme eingeführt wird und so Material des Dichtungsformteils leicht verdrängt, sodass eine sichere Aufnahme der Stützeinrichtung in dem Dichtungsformteil gewährleistet ist.

In bevorzugten Weiterbildungen weist die Aufnahme in dem Dichtungsformteil wenigstens einen Hinterschnitt auf. So kann vorzugsweise erreicht werden, dass die Stützeinrichtung, nachdem sie einmal in die Aufnahme eingesetzt wurde, nicht mehr bzw. nicht mehr so leicht herausfallen bzw. herausgenommen werden kann und in Position gehalten wird.

Bevorzugt umfasst die Stützeinrichtung wenigstens eine Stufe. Dabei kann die Stufe insbesondere im installierten Zustand im Bereich des Hinterschnitts vorgesehen sein und diesen Hinterschnitt bzw. die Positionshaltung unterstützen.

Besonders bevorzugt ist die Durchführung in der Stützeinrichtung von der Größe und/oder der Kontur an das Halteelement angepasst. Dabei ist insbesondere die Durchführung bzw. eine Öffnung in der Stützeinrichtung so gewählt, dass beispielsweise nur ein leichtes Übermaß gegenüber dem Halteelement vorliegt, sodass vorzugsweise stabile Führung erreicht wird.

In vorteilhaften Weiterbildungen umfasst die Stützeinrichtung wenigstens ein Federelement. Durch das Vorsehen wenigstens eines Federelements an bzw. in der Stützeinrichtung kann eine besonders zuverlässige Aufnahme des Halteelements in der Durchführung bzw. in der Stützeinrichtung erreicht werden. So kann insbesondere ein zusätzliches Federelement vorgesehen sein.

Alternativ oder auch zusätzlich kann beispielsweise aber auch die Stützeinrichtung wenigstens abschnittsweise geschlitzt vorgesehen sein, sodass sie z. B. beim Einschieben des Halteelements leicht auffedert und auch so das Halteelement stabil in der Durchführung hält. Auch die Ausgestaltung analog zu dem Vorschubmechanismus eines Druckbleistiftes kann z. B. vorteilhaft eingesetzt bzw. angepasst werden.

Bevorzugt weist die Stützeinrichtung an wenigstens einem Ende wenigstens eine Fase auf. Eine derartige Fase bzw. eine Verrundung ist insbesondere auf der Einsteckseite vorgesehen und kann insbesondere als Einführhilfe dienen. So kann die Stützeinrichtung besonders gut und einfach in die Aufnahme in dem Dichtungsformteil eingeführt werden.

In zweckmäßigen Weiterbildungen sind das Dichtungsformteil und die Stützeinrichtung als gemeinsame Baugruppe gefertigt. Dann es ist es insbesondere vorteilhaft, dass die Stützeinrichtung in das Dichtungsformteil integriert bzw. in dieses wenigstens abschnittsweise eingegossen ist.In zweckmäßigen Ausgestaltungen ist der Gargutträger ein Traggitter. So kann eine konstruktiv einfache Gargutträgerhalter bereitgestellt werden.

Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Darstellung eines Ausführungsbeispiels einer erfindungsgemäßen Gareinrichtung in einer Frontansicht;
- Figur 2: eine rein schematische Darstellung eines weiteren Ausführungsbeispiels einer erfindungsgemäßen Gareinrichtung in einer perspektivischen Ansicht;
- Figur 3: eine rein schematische Darstellung eines Ausführungsbeispiels einer erfindungsgemäßen Gareinrichtung in einer Frontansicht;
- Figur 4: eine rein schematische Detaildarstellung (Detail A in Figur 3) eines Ausführungsbeispiels einer erfindungsgemäßen Gareinrichtung in einer Schnittansicht; und
- Figur 5: eine rein schematische Detaildarstellung (Detail B in Figur 2) eines Ausführungsbeispiels einer erfindungsgemäßen Gareinrichtung in einer perspektivischen Schnittansicht.

In Figur 1 ist rein schematisch eine erfindungsgemäße Gareinrichtung 1 in einer Frontansicht dargestellt, wobei die Gareinrichtung 1 hier als Backofen 100 ausgebildet ist.

Die Gareinrichtung 1 umfasst ein Gerätegrundkörper 2, in welchem ein Garraum 3 mit einer Garraumöffnung 4 ausgebildet ist. Die Garraumöffnung 4 kann mittels einer Tür 18 verschlossen werden, welche hier in einem geöffneten Zustand dargestellt ist, um den Einblick in dem Garraum 3 zu ermöglichen.

In den gezeigten Ausführungsbeispielen sind an der linken und der rechten Garraumwandung 8 Gargutträgerhalter 6 vorgesehen, welche hier als sogenannte Traggitter 16 ausgebildet sind. In diesen Gargutträgerhaltern 6 bzw. Traggittern 16 können Gargutträger wie beispielsweise ein Backblech in unterschiedlichen Ebenen zum Garen von Lebensmitteln angeordnet werden. Ein Gargutträger 6 ist in den Figuren nicht dargestellt.

Die Gargutträgerhalter 6 sind hier mit Halteelementen 9 in Durchgangsöffnungen 7 in den Garraumwandungen 8 eingesteckt, was in den nachfolgenden Figuren im Detail gezeigt ist. Dabei weist das Halteelement 9 erfindungsgemäß wenigstens eine Abkantung 12 auf.

In Figur 2 ist rein schematisch in einer perspektivischen Ansicht ein Gerätegrundkörper 2 einer erfindungsgemäßen Gareinrichtung 1 dargestellt, wobei an der linken Garraumwandung 8 ein Gargutträgerhalter 6 dargestellt ist. Auch hier kennt man, dass der Gargutträgerhalter 6 bzw. das Traggitter 16 mit einem Halteelement 9 in eine Halteraufnahme 5 in die Garraumwandung 8 bzw. in eine Durchgangsöffnung 7 in der Garraumwandung 8 eingesteckt ist. Wie in den nachfolgenden Figuren im Detail zu sehen, ist der Endabschnitt 14 des Halteelements durch eine Abkantung 12 auf der dem Garraum 3 abgewandten Seite 13 nach unten geformt, sodass der Garguthalter 6 nur aus der Halteraufnahme 5 bzw. der Durchgangsöffnung 7 entnommen werden kann, wenn er leicht nach oben angehoben wird. Ein versehentliches Verrutschen oder Verkippen durch einen Lasteintrag beim Kochen wird somit vermieden.

Da die Gareinrichtung 1 bzw. der Backofen 100 hier auch mit einer Dampffunktion ausgestattet ist, und auch allgemein, ist es notwendig, die Durchgangsöffnung 7 in der Garraumwandung, in welche das Halteelement 9 eingeführt ist, abzudichten. Dazu ist hier ein Dichtungsformteil 10 vorgesehen, welches hier aus Silikon 26 gefertigt ist und eine Aufnahme 11 für das Halteelement 9 bereitstellt. Das Dichtungsformteil 10 ist hier Teil der Halteraufnahme 5.

In Figur 3 ist rein schematisch die Ansicht auf eine Seitenwandung 8 eines Garraums 3 einer erfindungsgemäßen Gareinrichtung 1 dargestellt. Hier erkennt man, dass der als Traggitter 16 ausgebildete Gargutträgerhalter 6 mit einem vorderen und einem hinteren Halteelement 9 in entsprechende Halteraufnahmen 5 in die Garraumwandung 8 eingesteckt ist. So kann entsprechend auf der linken und der rechten Seite des Garraumes 3 ein Gargutträgerhalter 6 bzw. ein Traggitter 16 angeordnet werden.

Wie in den nachfolgenden Figuren im Detail beschrieben wird, ist dabei die Durchgangsöffnung 7 in einem Wandungsabschnitt 13 angeordnet, welcher über eine Verprägung 12 unter einem Winkel a relativ zum Rest der Garraumwandung 8 bzw. zur Vertikalen bzw. zu einem Vertikal-Abschnitt des Gargutträgerhalters 6 angeordnet ist.

In Figur 4 ist die Ansicht gemäß Figur 3 entlang der Schnittebene A-A rein schematisch dargestellt. Auch hier kennt man den Gargutträgerhalter 6 bzw. das Traggitter 16, welches hier mehrere Einschubebenen für einen Gargutträger wie beispielsweise ein Backblech zur Verfügung stellt.

Weiterhin ist zu erkennen, dass die Durchgangsöffnung 7 an einem abgewinkelten Wandungsabschnitt 13 in einer Verprägung 12 vorgesehen ist, sodass die Durchgangsöffnung 7 in einem Winkel a relativ zur restlichen Garraumwandung 8 bzw. hier auch zu einer Vertikal-Ebene des Gargutträgerhalters 6 steht.

In Figur 5 ist die Durchführung des Halteelements 9 durch die Durchgangsöffnung 7 in einer vergrößerten Detaildarstellung abgebildet.

Auch hier kennt man, dass sie Durchgangsöffnung 7 in einem Wandungsabschnitt 13 vorgesehen ist, welcher durch eine entsprechend ausgeführte Verprägung 12 unter einem Winkel a relativ zu der restlichen Garraumwandung 8 und hier auch zur Vertikalen absteht.

Dabei ist hier ein Winkel a von 5° vorgesehen, sodass die Durchgangsöffnung 7 ausgehend von dem Garraum 3 leicht nach unten in Richtung der Garraumboden-Ebene angewinkelt ist.

Hieraus resultiert, dass das Halteelement 9 besonders sicherer in der Durchgangsöffnung 7 anliegt bzw. bei Lasteintrag sogar noch weiter in die Öffnung 7 hingedrückt wird. Bei bekannten Systemen verkippt der Gargutträgerhalter 6 leicht bei Lasteintrag, da das Halteelement 9 aus der Durchgangsöffnung in Richtung der Garraummitte verrutschen kann. Dies kann durch die gewinkelte Anordnung der Durchgangsöffnung 7 in der Regel nicht passieren.

Weiterhin ist in Figur 5 dargestellt, dass zusätzlich in dem gezeigten Ausführungsbeispielen auch das Halteelement 9 abgewinkelt vorgesehen ist. Dazu ist in dem hier gezeigten Ausführungsbeispielen eine Abkantung 14 vorgesehen, sodass sich der Endabschnitt 15 des Halteelements 9 um den entsprechenden Winkel b hier nach unten bzw. in Richtung der Garraumboden-Ebene gerichtet ist. Hierdurch kann ein besonders sicheres Eingreifen des Halteelements 9 in die gewinkelte Durchgangsöffnung 7 erreicht werden.

Dabei ist in dem gezeigten Ausführungsbeispiel vorgesehen, dass die Abkantung 14 in einen Winkel b gegenüber der normalen Ausrichtung des Halteelements 9 vorliegt, welcher auf den Winkel a des Wandungsabschnitts 13 der Verprägung 12 angepasst ist.

So liegen in dem gezeigten Ausführungsbeispiel die Winkel a und b beide bei in etwa 5°. So kann eine besonders sichere Aufnahme Gargutträger des Gargutträgerhalters 6 in der Garraumwandung 8 bzw. der Durchgangsöffnung 7 erreicht werden.

### Bezugszeichenliste

- 1: Gareinrichtung
- 2: Gerätegrundkörper
- 3: Garraum
- 4: Garraumöffnung
- 5: Halteraufnahme
- 6: Gargutträgerhalter
- 7: Durchgangsöffnung
- 8: Garraumwandung
- 9: Halteelement
- 10: Dichtungsformteil
- 11: Aufnahme
- 12: Verprägung
- 13: Wandungsabschnitt
- 14: Abkantung
- 15: Endabschnitt
- 16: Traggitter
- a: Winkel
- b: Winkel

## Patentansprüche

1. Gareinrichtung (1)
mit wenigstens einem Gargutträgerhalter (6) und
mit wenigstens einem Gerätegrundkörper (2), wobei der Gerätegrundkörper (2) wenigstens einen Garraum (3) mit wenigstens einer Garraumöffnung (4) zum Befüllen des Garraums (3) umfasst,
wobei in dem Garraum (3) der wenigstens eine Gargutträgerhalter (6) angeordnet ist, wobei in dem Garraum (3) wenigstens eine Halteraufnahme (5) zum Aufnehmen des wenigstens einen Gargutträgerhalters (6) vorgesehen ist,
wobei die Halteraufnahme (5) wenigstens eine Durchgangsöffnung (7) in wenigstens einer Garraumwandung (8) umfasst,
wobei der wenigstens eine Gargutträgerhalter (6) zumindest ein Halteelement (9) aufweist,
wobei das wenigstens eine Halteelement (9) des Gargutträgerhalters (6) im installierten Zustand die Durchgangsöffnung (7) in der Garraumwandung (8) wenigstens abschnittsweise durchgreift,
wobei in die Durchgangsöffnung (7) wenigstens ein Dichtungsformteil (10) mit wenigstens einer Aufnahme (11) für das Halteelement (9) eingesetzt ist,
**dadurch gekennzeichnet, dass**
die Durchgangsöffnung (7) in einer Verprägung (12) in der Garraumwandung (8) angeordnet ist,
wobei ein Wandungsabschnitt (13) der Verprägung (12), in welchem die Durchgangsöffnung (7) angeordnet ist, unter einem Winkel (a) zu der Garraumwandung (8) steht, in welche die Verprägung (12) eingebracht ist.

2. Gareinrichtung (1) nach Anspruch 1, **dadurch gekennzeichnet, dass** die Durchgangsöffnung (7) vom Garraum (3) aus gesehen nach unten ausgerichtet ist.

3. Gareinrichtung (1) nach einem der vorhergehenden Ansprüche, **dadurch gekennzeichnet, dass** der Winkel (a) zwischen 1° und 90° liegt, vorzugsweise zwischen 1° und 45°, besonders bevorzugt zwischen 1° und 15°, insbesondere 5°.

4. Gareinrichtung (1) nach einem der vorhergehenden Ansprüche, **dadurch gekennzeichnet, dass** das Halteelement (9) unter einem Winkel (b) an dem Gargutträgerhalter (6) angeordnet ist.

5. Gareinrichtung (1) nach einem der vorhergehenden Ansprüche, **dadurch gekennzeichnet, dass** das Halteelement (9) wenigstens eine Abkantung (14) umfasst, sodass wenigstens ein Endabschnitt (15) des Halteelements (9) unter einem Winkel (b) zu dem restlichen Haltelement (9) steht.

6. Gareinrichtung (1) nach dem vorhergehenden Anspruch, **dadurch gekennzeichnet, dass** die Abkantung (12) derart vorgesehen ist, dass wenigstens der Endabschnitt (15) des Halteelements (9) nach der Abkantung (14) im installierten Zustand im Wesentlich nach unten ausgerichtet ist.

7. Gareinrichtung (1) nach einem der vorhergehenden Ansprüche, **dadurch gekennzeichnet, dass** wenigstens ein abgekanteter Abschnitt (14) einen Hinterschnitt (15) bildet.

8. Gareinrichtung (1) nach einem der vorhergehenden Ansprüche, **dadurch gekennzeichnet, dass** eine Mehrzahl von Abkantungen (12) in das Halteelement (9) einbracht ist, sodass wenigstens abschnittsweise wenigstens eine Rundung an dem Halteelement (9) vorliegt.

9. Gareinrichtung (1) nach einem der beiden vorhergehenden Ansprüche, **dadurch gekennzeichnet, dass** der Winkel (a) des Wandungsabschnitts (13) der Verprägung (12) und der Winkel (b) des Halteelements (9) aufeinander abgestimmt sind.

10. Gareinrichtung (1) nach dem vorhergehenden Anspruch, **dadurch gekennzeichnet, dass** der Winkel (a) gleich dem Winkel (b) ist.

11. Gareinrichtung (1) nach einem der vorgehenden Ansprüche, **dadurch gekennzeichnet, dass** in der Aufnahme (11) des Dichtungsformteils (10) wenigstens eine Stützeinrichtung mit wenigstens einer Durchführung für das Halteelement (9) angeordnet ist, wobei die Stützeinrichtung als ein vom Dichtungsformteil (10) separates Bauteil ausgeführt ist.

12. Gareinrichtung (1) nach Anspruch 1, **dadurch gekennzeichnet, dass**
die Stützeinrichtung formstabiler als das Dichtungsformteil (10) ist;
und/oder
die Stützeinrichtung (12) wenigsten abschnittsweise aus Metall (19) und/oder aus Kunststoff (20) besteht;
und/oder
die Stützeinrichtung (12) wenigstens ein Federelement (18) umfasst.

13. Gareinrichtung (1) nach einem der vorgehenden Ansprüche, **dadurch gekennzeichnet, dass** die Aufnahme (11) in dem Dichtungsformteil (10) wenigstens einen Hinterschnitt (16) aufweist.

14. Gareinrichtung (1) nach einem der vorhergehenden Ansprüche, **dadurch gekennzeichnet, dass** der Gargutträgerhalter (6) ein Traggitter (16) ist.
